# FASCICULE DE BREVET EUROPEEN

(11) **EP 1 055 157 B1**
(45) Date de publication et mention de la délivrance du brevet: **08.01.2003**
(21) Numéro de dépôt: 98958765.4
(22) Date de dépôt: 17.12.1998
(51) Int. Cl.: G04B 45/04, G04B 19/20

(54) **MONTRE A AFFICHAGE ANALOGIQUE**
ANALOGUHR
DIGITAL DISPLAY WATCH

(30) Priorité: 12.01.1998 CH 4098; 19.06.1998 CH 132798
(43) Date de publication de la demande: 29.11.2000
(73) Titulaire: Varone, Eric, 1950 Sion (CH)
(72) Inventeur: MEIER, Willy, CH-2046 Fontaines (CH)
(74) Mandataire: Reuteler, Raymond Werner
(86) Numéro de dépôt international: CH9800542
(87) Numéro de publication internationale: WO99035542

(56) Documents cités:
- GB-A- 2 162 663

## Description

La présente invention concerne une montre à affichage analogique comportant au moins deux disques indicateurs annulaires, coaxiaux, entraînés en rotation autour de leur axe commun par un mouvement d'horlogerie, ces disques et ce mouvement d'horlogerie étant logés dans un boîtier présentant au moins une ouverture qui le traverse de part en part dans le sens dudit axe.

Il est à noter que l'on entend par "ouverture" traversant le boîtier, une ouverture ou trou traversant la montre du point de vue visuel, indépendamment d'éventuels éléments transparents qui pourraient couvrir, ou être insérés dans l'espace de l'ouverture qui reste ainsi ouvert à la vue et ne comporte aucun élément fonctionnel de la montre.

Une montre du type susmentionné a été décrite par exemple dans le brevet suisse N° 680 486. La montre selon ce brevet présente toutefois l'inconvénient majeur de conduire nécessairement à une forme relativement allongée, ce qui nuit considérablement à l'esthétique de la montre et la rend difficilement portable pour des personnes ayant un poignet petit. D'autre part, cette montre comporte des disques indicateurs superposés de sorte que le disque supérieur doit être au moins partiellement transparent pour qu'un index sur le disque inférieur soit lisible.

La présente invention vise notamment à remédier à ces inconvénients en fournissant une montre qui, tout en présentant ladite ouverture du boîtier, puisse être réalisée sous une forme telle que la plus grande dimension de la montre dans un plan perpendiculaire à l'axe mentionné soit sensiblement réduite, de manière à rendre la montre plus esthétique et mieux adaptée au poignet. En outre, l'invention vise à améliorer la lisibilité et l'esthétisme de l'affichage en permettant une finition des disques et des index qui ne soit pas limitée par les contraintes de la montre proposée selon le brevet susmentionné.

A cet effet, la montre selon l'invention présente les particularités indiquées dans la partie caractérisante de la revendication 1.

Les revendications 2 et 3 décrivent des formes d'exécution préférées de la montre selon l'invention. Ces formes d'exécution permettent notamment de fabriquer la boîte de montre par les moyens usuels de fabrication de boîtes de montre, et de fabriquer le support des parties mobiles selon les règles et tolérances usitées dans la fabrication des platines horlogères. Ceci conduit à une réduction sensible des coûts de fabrication et permet en particulier de tester séparément le train d'engrenage, celui-ci ne dépendant plus de la boîte de montre.

D'autres caractéristiques, buts et avantages de l'invention ressortiront de la description d'une forme de réalisation donnée ci-après à titre d'exemple et illustrée dans les dessins annexés dans lesquels:
la Fig. 1 est une vue de dessus d'une montre selon l'invention; et
la Fig. 2 est une vue en coupe selon la ligne II-II de la Fig. 1.

La montre représentée quelque peu schématiquement dans les figures 1 et 2 présente un élément esthétique caractéristique sous la forme d'une ouverture 1 traversant la montre de part en part. Le boîtier de cette montre comporte essentiellement trois parties entourant cette ouverture, à savoir une partie annulaire extérieure 2, une partie intérieure 3 et une glace annulaire 4 réunissant ces parties extérieure et intérieure. Cette glace 4 est insérée entre deux surfaces annulaires, à savoir une surface annulaire extérieure 5 formée par une bague 6 solidaire de la partie annulaire extérieure 2, et une surface annulaire 7 formée sur le pourtour extérieur de la partie intérieure 3.

Le boîtier ainsi réalisé présente un compartiment 8 fermé par une partie de fond 9 fixée sur ce boîtier par des vis 10.

Le dispositif d'affichage de cette montre comporte deux disques indicateurs annulaires disposés essentiellement dans un même plan, à savoir un disque intérieur 11 et un disque coaxial extérieur 12.

Le disque intérieur 11 porte un repère 13 servant à l'indication des heures et est entraîné par un pignon 14 coopérant avec une denture intérieure de ce disque.

Le disque extérieur 12 porte un repère 15 servant à l'indication des minutes et est entraîné par un pignon 16 coopérant avec une denture extérieure du disque 12. Le pignon 16 est solidaire d'un pignon coaxial 17 entraîné par une roue 18, cette dernière étant montée, comme le pignon 14, sur l'axe principal 19 d'un mouvement d'horlogerie usuel 20. Les pignons 16 et 17 sont montés sur une partie de pont 21 qui est solidaire d'une pièce de support annulaire 27 fixée dans la partie annulaire extérieure 2 du boîtier. La pièce 27 comporte des parties de support telles que 22, 23 et des parties de guidage telles que 22', 23' pour les disques 11 et 12 disposés de façon rotative dans la partie supérieure du logement 8 formé par les pièces 2 et 3. La pièce 27 sert également de support pour le mouvement d'horlogerie 20 de manière à former, avec les parties mobiles 11, 12, 14, 16, 17, 18, un ensemble pouvant fonctionner indépendamment du boîtier.

Les figures montrent également une partie de remontoir 24 accessible par l'ouverture 1 du boîtier, et deux parties d'attache d'un bracelet 25 et 26.

Les repères 13 et 15 sont visibles à travers la glace 4 et affichent, respectivement, les heures et les minutes par rapport à des marquages correspondants formés par exemple, d'une part, sur les surfaces visibles d'une portion 2' de la partie 2 et, d'autre part, sur la surface extérieure de la bague 6.

Il ressort du présent exemple que la montre selon l'invention présente une dimension maximale, dans le plan des disques d'affichage, qui est sensiblement réduite, tout en permettant une réalisation esthétique très caractéristique basée sur l'ouverture traversant la montre. Grâce à la structure du présent boîtier et au fait que l'ensemble du mouvement comprenant toutes les parties mobiles est indépendant de ce boîtier dans lequel il est simplement posé, le coût de fabrication d'une telle montre peut être considérablement réduit.

## Revendications

1. Montre à affichage analogique comportant au moins deux disques indicateurs annulaires (11, 12), coaxiaux, entraînés en rotation autour de leur axe commun par un mouvement d'horlogerie (20), ces disques et ce mouvement d'horlogerie étant logés dans un boîtier (2, 3, 4, 6, 9) présentant au moins une ouverture (1) qui le traverse de part en part dans le sens dudit axe, **caractérisée en ce que** lesdits disques annulaires (11, 12) sont disposés dans un même plan, le disque extérieur (12), servant à l'affichage des minutes, étant entraîné par l'intermédiaire d'un pignon (16) coopérant avec une denture sur le pourtour extérieur de ce disque extérieur, et le disque intérieur (11), servant à l'affichage des heures, étant entraîné par l'intermédiaire d'un pignon (14) coopérant avec une denture sur le pourtour intérieur de ce disque intérieur.

2. Montre selon la revendication 1, **caractérisée en ce que** ledit boîtier comporte une partie extérieure (2, 6) présentant une surface annulaire intérieure (5) et une partie intérieure (3) présentant une surface annulaire extérieure (7), ces deux parties étant réunies et positionnées, l'une par rapport à l'autre, au moyen d'une glace transparente (4), annulaire, dont les surfaces de pourtour extérieure et intérieure viennent en contact, respectivement, avec lesdites surfaces annulaires intérieure et extérieure desdites parties de boîtier.

3. Montre selon la revendication 1, **caractérisée en ce que** ledit mouvement d'horlogerie (20), ainsi que les rouages (14, 16, 17, 18) et les disques indicateurs (11, 12) forment avec leur support (27) un ensemble pouvant fonctionner indépendamment du boîtier.

## Patentansprüche

1. Uhr mit Analoganzeige, die mindestens zwei ringförmige, koaxiale Anzeigescheiben (11, 12) umfasst, die durch ein Uhrwerk (20) zur Drehung um ihre gemeinsame Achse gebracht werden, wobei diese Scheiben und dieses Uhrwerk in einem Gehäuse (2, 3, 4, 6, 9) untergebracht sind, das zumindest eine Öffnung (1) aufweist, die im Sinne der benannten Achse durch das Gehäuse hindurchgeht, **dadurch gekennzeichnet, dass** die benannten ringförmigen Scheiben (11, 12) in ein und derselben Ebene angeordnet sind, wobei die äussere Scheibe (12), die dazu dient, die Minuten anzuzeigen, über ein Trieb (16) angetrieben wird, das mit einer Verzahnung auf dem Aussenumfang dieser äusseren Scheibe zusammenwirkt, und die innere Scheibe (11), die dazu dient, die Stunden anzuzeigen, über ein Trieb (14) angetrieben wird, das mit einer Verzahnung auf dem Innenumfang dieser inneren Scheibe zusammenwirkt.

2. Uhr gemäss Anspruch 1, **dadurch gekennzeichnet, dass** das benannte Gehäuse einen äusseren Teil (2, 6), der eine innere ringförmige Oberfläche (5) aufweist, sowie einen inneren Teil (3) umfasst, der eine äussere ringförmige Oberfläche 7 aufweist, wobei diese beiden Teile vermittels eines ringförmigen, durchsichtigen Uhrglases (4), dessen äussere und innere Umfangsfläche mit der benannten inneren und äusseren ringförmigen Oberfläche der benannten Gehäuseteile in Berührung kommen, vereinigt und zueinander positioniert werden.

3. Uhr gemäss Anspruch 1, **dadurch gekennzeichnet, dass** das benannte Uhrwerk (20) sowie die Getriebe (14, 16, 17, 18) und die Anzeigescheiben (11, 12) zusammen mit ihrem Träger (27) ein Ganzes bilden, das unabhängig vom Gehäuse funktionieren kann.

## Claims

1. Watch with analog display comprising at least two coaxial annular indicator discs (11, 12), driven in rotation around their common axis by a watch movement (20), the discs and watch movement being mounted in a housing (2, 3, 4, 6, 9) having at least one opening (1) which traverses from one side to the other side in the sense of said axis, **characterized in that** said annular discs (11, 12) are arranged in a same plane, the outer disc (12) serving to display minutes, being driven by means of a pinion (16) cooperating with a toothing on the outer periphery of said outer disc, and the inner disc (11) serving to display hours, being driven by means of a pinion (14) cooperating with a toothing on the inner periphery of said inner disc.

2. Watch according to claim 2, **characterized in that** said housing comprises an outer portion (2, 6) having an inner annular surface (5) and an inner portion (3) having an outer annular surface (7), these two portions being reunited and positioned one with respect to the other by means of a transparent annular watch-glass (4) whose outer and inner peripheral surfaces are in contact, respectively, with said inner and outer annular surfaces of said housing portions.

3. Watch according to claim 1, **characterized in that** said watch movement (20) as well as the gear train (14, 16, 17, 18) and the indicator discs (11, 12) form with their support (27) an assembly able to function independently of the housing.
